# FASCICULE DE BREVET EUROPEEN

(11) **EP 0 567 588 B1**
(45) Date de publication et mention de la délivrance du brevet: **17.08.1994**
(21) Numéro de dépôt: 92905336.1
(22) Date de dépôt: 20.01.1992
(51) Int. Cl.: F24F 13/06

(54) **DIFFUSEUR D'AIR A JET TOURBILLONNAIRE**
DRALLAUSLASS
TURBULENT JET AIR DIFFUSER

(30) Priorité: 21.01.1991 FR 9100611
(43) Date de publication de la demande: 03.11.1993
(73) Titulaire: TAGNON, ClaudeJean-Marie, F-94160 Saint-Mandé (FR)
(72) Inventeur: TAGNON, ClaudeJean-Marie, F-94160 Saint-Mandé (FR)
(74) Mandataire: Bruder, Michel
(86) Numéro de dépôt international: FR9200045
(87) Numéro de publication internationale: WO9213241

(56) Documents cités:
- WO-A-90/10829
- FR-A- 1 434 721
- US-A- 5 046 405

## Description

La présente invention concerne un diffuseur d'air en jet tourbillonnaire à axe vertical, et plus particulièrement un diffuseur réglable de ce type utilisable en aérotherme ou en bouche de soufflage.

On sait que les diffuseurs d'air ont pour fonction de réaliser un mélange satisfaisant entre l'air ambiant d'un local et l'air incident délivré par l'appareil, afin de chauffer, réfrigérer et renouveler l'air de ce local, tout en présentant une gêne minimale pour les occupants de celui-ci.

La diffusion de l'air dans des locaux est habituellement assurée par des diffuseurs qui sont disposés au plafond de ceux-ci et qui assurent une distribution de l'air dans le sens vertical et du haut vers le bas. C'est en effet au plafond d'un local qu'il est le plus judicieux de disposer un diffuseur puisque celui-ci, ainsi que ses gaines d'alimentation en air, peut être aisément dissimulé dans l'épaisseur d'un faux-plafond. Tel est notamment le cas pour les usines, où les appareils de chauffage sont installés en toiture, ce qui permet de réaliser un gain de surface au sol non négligeable.

D'autre part il a été établi que le fait de souffler l'air, dans un local, du haut vers le bas était favorable à une répartition homogène des températures, notamment dans le sens vertical. Un tel mode de distribution de l'air incident permet ainsi d'éviter de surchauffer les parties hautes d'un local afin d'obtenir, en partie basse de celui-ci, la température souhaitée. On retrouve bien entendu le même avantage lorsque l'on souhaite refroidir le local.

Les dispositifs de l'état antérieur de la technique permettent d'assurer, notamment, deux types de distribution d'air, à savoir une distribution en dard, c'est à dire une distribution dans laquelle la vitesse des filets d'air possède une composante de direction privilégiée, et une distribution par effet cyclone, c'est-à-dire une distribution dans laquelle la composante de vitesse unique de l'air en entrée de diffuseur est transformée, en sortie de celui-ci, en trois composantes, à savoir une composante axiale, une composante tangentielle et une composante radiale.

Dans le cas de la distribution en dard la vitesse axiale conditionne à elle seule la portée du jet, et l'effet directif de celui-ci n'autorise généralement pas son utilisation en diffusion directe verticale, en raison de l'effet de souffle difficilement supportable par les occupants du local.

C'est pourquoi, afin de diminuer cet effet de souffle dans les diffuseurs plafonniers, on a cherché à réduire la vitesse axiale de l'air en utilisant des dispositifs atténuateurs réglables mettant en oeuvre soit des moyens de déviation des filets d'air, ayant pour but de transformer la composante axiale de ceux-ci en composante tangentielle, ou des moyens permettant de contrôler le débit de l'air incident délivré.

Cependant, les diffuseurs utilisés en conditionnement d'air, dans lesquels on contrôle l'effet de souffle en jouant sur une variation du débit d'air incident présentent de notables inconvénients, qui sont liés au fait que les écarts moyens de température entre l'air et le fluide caloporteur distribuant les calories/frigories sont plus grands lorsque l'on veut réchauffer un local que lorsque l'on veut le refroidir, ce qui contraint à augmenter le débit fourni par le diffuseur lorsque celui-ci souffle de l'air chaud, et à le diminuer lorsqu'il souffle de l'air froid. Or l'on sait que, sur le plan économique, l'augmentation d'un débit d'air chaud est favorable à des échangeurs de moindre surface d'échange alors que la diminution d'un débit d'air froid est favorable à des échangeurs de plus grande surface d'échange. Il est donc extrêmement difficile d'utiliser un diffuseur à variation de débit pour assurer le conditionnement, donc le chauffage et la réfrigération, d'un même local, si l'on souhaite par ailleurs que ce conditionnement soit réalisé dans des conditions économiques optimales.

La présente invention a pour but de proposer un diffuseur apte à produire un jet tourbillonnaire créant un cône de diffusion dont l'angle est susceptible d'être réglé en fonction, notamment, de la masse volumique relative de l'air incident par rapport à celle de l'air ambiant d'un local. La présente invention a également pour but de proposer un diffuseur d'air qui soit d'une fabrication facile et économique.

La présente invention a ainsi pour objet un diffuseur destiné à assurer une diffusion d'air en jet tourbillonnaire d'axe vertical constitué d'un caisson cylindrique comportant une face supérieure pourvue d'une ouverture destinée à l'admission axiale d'un flux d'air,et une face inférieure, caractérisé en ce que les faces supérieure et inférieure du caisson cylindrique sont deux polygones identiques, en forme de dents de scie, définissant entre eux des flancs de dents, un premier flanc d'une dent étant sensiblement perpendiculaire au second flanc d'une dent adjacente, ledit premier flanc étant constitué d'une paroi assurant une déviation sensiblement tangentielle de l'air, et ledit second flanc étant constitué d'un orifice de sortie d'air orienté sensiblement tangentiellement par rapport au caisson, la face inférieure du caisson étant fermée.

On décrira ci-après, à titre d'exemple non limitatif, une forme d'exécution de la présente invention, en référence au dessin annexé sur lequel :

Dans un premier mode de mise en oeuvre de l'invention le caisson comporte, droit de l'ouverture d'arrivée d'air, un élément conique de déviation dont la pointe est dirigée vers le haut, dont le diamètre de la base est voisin de celui de ladite ouverture, et dont la hauteur est sensiblement égale à celle du caisson.

Dans une variante de mise en oeuvre de l'invention le diffuseur comporte, devant chaque orifice de sortie d'air, une ou plusieurs ailettes orientables autour d'un axe de rotation parallèle au plan de l'orifice de sortie d'air et perpendiculaire au flanc, pour une déviation axiale de l'air.

La figure 1 est un vue de dessus en perspective d'un diffuseur suivant l'invention.

La figure 2 est une demi vue de dessus du diffuseur représenté sur la figure 1.

La figure 3a est un vue en coupe verticale du diffuseur représenté sur les figures 1 et 2 suivant la ligne III-III de la figure 2.

La figure 3b est une vue en coupe verticale d'une variante de mise en oeuvre du diffuseur représenté sur les figures 1 à 3a

La figure 4 est une vue représentant de façon schématique le trajet des filets d'air issus d'un diffuseur conforme à un premier mode de mise en oeuvre de l'invention.

La figure 5 est une vue représentant de façon schématique le trajet des filets d'air issus d'un diffuseur conforme à un second mode de mise en oeuvre de l'invention.

Les figure 6a et 6b sont des vues partielles respectivement en élévation et en vue de dessus d'une variante de mise en oeuvre du diffuseur suivant l'invention.

La figure 7 est une vue partielle en élévation d'une variante de mise en oeuvre du diffuseur suivant l'invention.

La figure 8 est une vue de dessus d'une variante de mise en oeuvre de l'invention.

Les figures 1 à 3 représentent un diffuseur suivant l'invention qui se compose d'un caisson 1 en forme de cylindre d'axe vertical yy', dont les faces supérieure 3 et inférieure 5 sont polygonales, et plus précisément en forme de dents de scie. Les faces supérieure 3 et inférieure 5 sont réunies par des flancs verticaux de façon que chaque dent comporte un premier flanc 7 légèrement incliné par rapport à une direction radiale et un second flanc 9, chacun de ces flancs étant perpendiculaire à l'autre flanc de la dent adjacente. La face supérieure 3 du diffuseur est percée d'une ouverture centrale circulaire 11 qui constitue une arrivée d'air, en provenance soit d'un ventilateur soit d'une gaine d'amenée d'air, (non représentés sur le dessin), et la face inférieure 5 du diffuseur est complètement fermée par une paroi horizontale.

Le flanc 9 de chacune des "dents de scie" du diffuseur est constitué d'une paroi verticale pleine, alors que l'autre flanc 7 qui lui est immédiatement adjacent est constitué d'une ouverture qui fait communiquer l'intérieur du diffuseur avec l'extérieur, et qui constitue un orifice de sortie d'air. Le diffuseur suivant l'invention comporte ainsi, dans le mode de mise en oeuvre représenté sur les dessins, une série de douze orifices de sortie d'air 7 qui sont régulièrement répartis sur sa périphérie, autour de l'axe yy′.

Ainsi, suivant l'invention, l'air arrive dans le diffuseur par l'ouverture supérieure 11, suivant une direction axiale yy', puis cet air est dévié une première fois en percutant la face interne du fond du diffuseur, pour se diriger, sensiblement radialement, sur les flancs 9, où il subit une seconde déviation, pour se diriger ensuite vers les orifices de sortie 7 suivant une trajectoire sensiblement perpendiculaire à la surface de ces derniers. On obtient ainsi, en sortie du diffuseur, une série de jets horizontaux en forme de dards, qui sont sensiblement tangentiels par rapport au diffuseur et qui créent un jet tourbillonnaire plat dont la puissance est proportionnelle à la vitesse de sortie de l'air des orifices 7 et au débit de celui-ci.

Dans une variante de mise en oeuvre de l'invention, représentée sur la figure 3b, on dispose, à l'intérieur du caisson 1, un cône 12 dont la pointe est dirigée vers le haut et dont la base est en appui sur la face inférieure 5 du caisson 1. La base du cône a, de préférence, un diamètre égal à celui de l'ouverture circulaire 11, et sa hauteur est voisine de celle du caisson 1. Un tel cône a pour effet, de diminuer fortement les turbulences subies par l'air lors de la première déviation ce qui, du même coup, a pour effet, d'une part, de diminuer les pertes de charge ainsi que le bruit produit par le diffuseur et, d'autre part, de favoriser la formation des écoulements en forme de dard.

Le jet tourbillonnaire plat ainsi obtenu (figure 4) présente, en raison de la constitution en forme de dard du flux d'air en sortie des orifices 7, la caractéristique d'être particulièrement facile à orienter.

Un tel jet tourbillonnaire peut permettre d'assurer une bonne diffusion de l'air dans un local, lorsque la masse volumique de l'air incident projetée par le diffuseur est plus importante que celle de l'air du local si bien que la distribution de l'air incident peut se faire par gravité.

Lorsque tel n'est pas le cas, on fait appel à des moyens déflecteurs qui permettent la transformation du jet tourbillonnaire plat en jet tourbillonnaire conique contrôlé. Ces moyens déflecteurs peuvent être constitués, par exemple, d'ailettes déflectrices dont l'inclinaison par rapport à l'horizontale peut être réglée à l'aide de moyens de commande appropriés.

Dans les modes de mise en oeuvre de l'invention représentés sur les figures 6 à 8, chaque orifice de sortie d'air 7 est ainsi pourvu de deux ailettes déflectrices, à savoir une ailette supérieure 15 montée à rotation sur un premier axe horizontal 17 disposé au niveau de la partie supérieure du diffuseur, et une ailette médiane 19 montée à rotation sur un second axe horizontal 21 disposé sensiblement à mi-hauteur de l'orifice de sortie 7, ces deux axes étant parallèles à ce dernier.

Afin d'éviter que l'air ne s'échappe latéralement lorsque l'on incline les ailettes 15 et 19, ce qui aurait pour effet d'empêcher la formation en dard du flux d'air en sortie des orifices 7, des panneaux verticaux 23 parallèles aux flancs 9 sont disposés à l'endroit des extrémités externes des ailettes 15 et 19.

Comme représenté sur les figures 6a et 6b les axes supérieur 17 et médian 21 sont disposés suivant un plan Q qui est incliné par rapport à l'orifice de sortie d'air 7 d'un angle a égal à environ 45°. Le présent dispositif permet, en agissant sur l'inclinaison b des ailettes 15 et 19 par rapport à l'horizontale, de régler l'angle formé par le tourbillon avec l'horizontale quelle que soit la masse volumique relative de l'air distribuée par le diffuseur. (Figure 5).

Ainsi, lorsque la masse volumique de l'air incident délivrée par le diffuseur est égale à celle de l'air ambiant, on réglera l'inclinaison b des ailettes 15 et 19 de façon que l'air incident provenant du diffuseur se mélange à l'air ambiant de façon homogène, sans créer d'effet de souffle perceptible aux occupants du local.

Lorsque la masse volumique de l'air incident délivrée par le diffuseur est inférieure à celle de l'air ambiant (air chaud et/ou humide) il suffit d'augmenter l'inclinaison b des ailettes 15 et 19 pour obtenir la diffusion désirée.

Lorsque la masse volumique de l'air incident délivrée par le diffuseur est supérieure à celle de l'air ambiant (air froid et/ou sec) il suffit de diminuer l'inclinaison b des ailettes 15 et 19 pour obtenir la diffusion désirée. Bien entendu, dans le cas où le seul écart des masses volumiques de l'air incident et de l'air ambiant est suffisant pour faire descendre l'air incident par gravité, il est également possible de donner une incidence nulle aux ailettes 15 et 19, c'est-à-dire de les positionner à l'horizontale.

La présente invention permet ainsi de se libérer des contraintes provenant de la liaison des problèmes de débit avec ceux des différences relatives de masse volumique existant entre l'air incident provenant du diffuseur et l'air ambiant du local. En effet, dans des conditions identiques de masses volumiques relatives, augmenter le débit conduit à réduire l'inclinaison des ailettes, et diminuer le débit conduit à augmenter l'inclinaison des ailettes.

Le diffuseur suivant l'invention, contrairement aux dispositifs de la technique antérieure, est donc parfaitement utilisable dans des systèmes de conditionnement d'air d'un local, c'est-à-dire dans des systèmes permettant d'assurer tour à tour le chauffage et la réfrigération de ce local, dans des conditions d'économie optimales.

Dans une variante de mise en oeuvre de l'invention, non représentée sur les dessins, un dispositif d'extraction axiale, concentrique à la face inférieure 5 du caisson 1, est prévu sous celui-ci. Ce dispositif d'extraction utilise la dépression centrale créée au centre du tourbillon par la dépression verticale et l'effet de sillage de la face inférieure 5 pour extraire les pollutions internes produites dans la pièce telles que les fumées, les vapeurs nocives etc...

Dans une autre variante de l'invention on pourra, comme représenté sur la figure 8, réaliser une troncature des extrémités "en dents de scie" du diffuseur. Cette option est intéressante, notamment, lorsque l'on souhaite disposer d'un petit nombre d'orifices de sortie 7.

Dans une autre variante de mise en oeuvre de l'invention le diffuseur comporte des moyens de commande permettant de régler, à une même valeur, l'inclinaison b des ailettes supérieures 15 et inférieures 19.

Ainsi, comme représenté sur les figures 7 et 8, chacune des ailettes supérieures 15 est munie d'une tige 27, perpendiculaire au plan de l'ailette 15 et solidaire de celle-ci, dont la partie supérieure est articulée à une première extrémité 29 d'une tringle 31, qui est montée coulissante sur des supports, non représentés. Les ailettes inférieures 19, quant à elles, sont reliées aux ailettes supérieures 15, par des biellettes 37, parallèles au plan Q contenant les axes de rotation respectifs 17 et 21 des ailettes. La longueur des biellettes 37 est égale à l'écartement des axes 17 et 21, si bien que la structure en parallélogramme déformable ainsi formée assure un maintien parallèle des paires d'ailettes 15 et 19.

Dans ces conditions, tout coulissement d'une tringle 31 a pour effet de faire pivoter les ailettes 15 et 19 qui lui sont associées, autour de leurs axes de rotation respectifs 17 et 21, ce qui permet de leur donner l'inclinaison b souhaitée.

A chacune des ailettes supérieures 15 est associée une poulie de renvoi 39, montée à rotation sur un axe vertical 40. Les poulies de renvoi 39 sont disposées de telle façon qu'un câble sans fin 41 est enroulé sur celles-ci, et qu'à chaque tringle 31 corresponde une partie de câble 41 comprise entre deux poulies 39 successives, cette partie de câble étant parallèle à la tringle 31. Les poulies 39 sont ainsi disposées aux sommets d'un polygone dont les côtés sont parallèles aux tringles 31. La seconde extrémité 33 de la tringle 31 est fixée au câble 41, si bien que tout déplacement de celui-ci dans un sens ou dans l'autre, a pour effet de modifier l'inclinaison b des ailettes 15 et 19. Ainsi une rotation du câble 41 dans le sens de la flèche c de la figure 8 a pour effet d'augmenter l'inclinaison b des ailettes 15,19 alors qu'un déplacement en sens inverse a pour effet de diminuer celle-ci. Le présent dispositif de commande des ailettes présente l'avantage d'assurer un positionnement rigoureusement identique des différentes ailettes.

On pourrait, bien entendu, mettre en oeuvre tout autre dispositif de commande des ailettes déflectrices. De même il serait bien entendu possible d'utiliser, en fonction des besoins, un nombre différents de ces ailettes.

De même le déplacement du câble 41 peut être réalisé par tout dispositif de commande approprié, et notamment des systèmes à vis ou à vérin pouvant agir soit directement sur le câble 41 soit sur l'une des tringles 31.

La présente invention permet ainsi de réaliser de façon simple et économique un diffuseur efficace, dont le rapport entre la surface des orifices de soufflage sur l'encombrement total est important.

## Revendications

1. Diffuseur destiné à assurer une diffusion d'air en jet tourbillonnaire d'axe vertical (yy′) constitué d'un caisson cylindrique (1) comportant une face supérieure (3) pourvue d'une ouverture (11) destinée à l'admission axiale d'un flux d'air,et une face inférieure (5), caractérisé en ce que les faces supérieure (3) et inférieure (5) du caisson cylindrique (1) sont deux polygones identiques, en forme de dents de scie, définissant entre eux des flancs de dents, un premier flanc (9) d'une dent étant sensiblement perpendiculaire au second flanc (7) d'une dent adjacente, ledit premier flanc étant constitué d'une paroi assurant une déviation sensiblement tangentielle de l'air, et ledit second flanc étant constitué d'un orifice de sortie d'air (7) orienté sensiblement radialement par rapport au caisson (1), la face inférieure (5) du caisson (1) étant fermée.

2. Diffuseur suivant la revendication 1 caractérisé en ce que le caisson (1) comporte, au droit de l'ouverture d'arrivée d'air (11), un élément conique de déviation dont la pointe est dirigée vers le haut, dont le diamètre de la base est voisin de celui de ladite ouverture (11), et dont la hauteur est sensiblement égale à celle du caisson.

3. Diffuseur suivant l'une des revendications précédentes caractérisé en ce qu'il comporte, devant chaque orifice de sortie d'air (7), une ou plusieurs ailettes (15,19) orientables autour d'un axe de rotation (17,21) parallèle au plan de l'orifice de sortie d'air (7) et perpendiculaire au flanc (9), pour une déviation axiale de l'air.

4. Diffuseur suivant l'une quelconque des revendications précédentes caractérisé en ce que le flanc (9) d'une dent de scie est prolongé, parallèlement au flanc (9) de la dent de scie suivante, par un plan vertical (23) qui évite que l'air ne s'échappe latéralement lorsque les ailettes (15,19) sont inclinées.

5. Diffuseur suivant l'une des revendications 3 et 4 caractérisé en ce qu'il comporte un dispositif de commande simultané des ailettes (15,19).

6. Diffuseur suivant la revendication 5 caractérisé en ce qu'au moins une ailette (15,19) associée à chaque orifice de sortie (7) est munie d'une tige verticale (27) reliée par une tringle (31), perpendiculaire à l'axe de rotation (17), à un câble (41) passant sur des poulies de renvoi (39).

7. Diffuseur suivant la revendication 6 caractérisé en ce que les poulies de renvoi (39) sont situées aux sommets d'un polygone dont les côtés sont parallèles aux tringres (31) de telle sorte que tout mouvement du câble (41) provoque le déplacement simultané et de même grandeur de toutes les tringles (31) et par conséquent l'inclinaison ou le relèvement simultanés et de même grandeur de toutes les ailettes (7).

8. Diffuseur suivant l'une quelconque des revendications 6 et 7, caractérisé en ce que le déplacement du câble (41) est réalisé au moyen d'un système à vis ou d'un vérin agissant directement sur le câble (41) ou sur une des tringles (31).

9. Diffuseur suivant l'une quelconque des revendications précédentes caractérisé en ce qu'il peut lui être incorporé un conduit d'extraction axiale concentrique à la face inférieure (5), pour extraire les pollutions interne au local, concentrée au centre du cône de diffusion par la dépression verticale et l'effet de sillage de la face inférieure (5).

## Patentansprüche

1. Diffusor zum Sicherstellen eines Luftaustritts mit Drallstrahl, welcher eine vertikale Achse (yy') hat und welcher von einem zylindrischen Luftkasten (1) gebildet wird, welcher eine obere Fläche (3) aufweist, welche mit einer Öffnung (11) versehen ist, die einen axialen Luftstromzutritt gestattet, und eine untere Fläche (5) aufweist, **dadurch gekennzeichnet**, daß die obere Fläche (3) und die untere Fläche (5) des zylindrischen Luftkastens (1) zwei übereinstimmende Vielecke in Form von Sägezähnen sind, zwischen denen Zahnflanken gebildet werden, eine erste Flanke (9) eines Zahns im wesentlichen senkrecht zur zweiten Flanke (7) eines benachbarten Zahns ist, dieser erste Zahn von einer Wand gebildet wird, welche eine im wesentlichen tangentiale Luftablenkung sicherstellt, und daß die zweite Flanke von einer Luftaustrittsöffnung (7) gebildet wird, welche im wesentlichen radial bezüglich des Kastens (1) weist, wobei die untere Fläche (5) des Kastens (1) verschlossen ist.

2. Diffusor nach Anspruch 1, **dadurch gekennzeichnet,** daß der Kasten (1) in Höhe der Lufteintrittsöffnung (11) ein konisches Ablenkelement aufweist, dessen Spitze nach oben zeigt, dessen Basisdurchmesser in der Nähe der Öffnung (11) liegt, und dessen Höhe etwa gleich jener des Kastens ist.

3. Diffusor nach einem der vorangehenden Ansprüche, **dadurch** **gekennzeichnet,** daß er vor jeder Luftaustrittsöffnung (7) einen oder mehrere Flügel (15, 19) aufweist, welche um eine Drehachse (17, 21) parallel zur Ebene der Luftaustrittsöffnung (7) und senkrecht zur Flanke (9) zur axialen Luftablenkung ausrichtbar sind.

4. Diffusor nach einem der vorangehenden Ansprüche, **dadurch** **gekennzeichnet,** daß die Flanke (9) eines Sägezahns parallel zur Flanke (9) des darauffolgenden Sägezahns in einer vertikalen Ebene (23) verlängert ist, wodurch vermieden wird, daß Luft seitlich austritt, wenn die Flügel (15, 19) geneigt sind.

5. Diffusor nach Anspruch 3 oder 4, **dadurch gekennzeichnet,** daß er eine Steuervorrichtung zum gleichzeitigen Steuern der Flügel (15, 19) aufweist.

6. Diffusor nach Anspruch 5, **dadurch gekennzeichnet,** daß wenigstens ein Flügel (15, 19), welcher der jeweiligen Austrittsöffnung (7) zugeordnet ist, mit einem vertikalen Schaft (27) versehen ist, welcher über ein Gestänge (31) senkrecht zur Drehachse (17) mit einem Zug (41) verbunden ist, welcher über Umlenkrollen (39) geht.

7. Diffusor nach Anspruch 6, **dadurch gekennzeichnet,** daß die Umlenkrollen (39) an den Spitzen eines Vielecks angeordnet sind, dessen Seiten parallel zu den Gestängen (31) derart sind, daß bei der Bewegung des Zugs (41) die gleichzeitige Verschiebung aller Gestänge (31) und in gleichem Maße bewirkt wird, und daß folglich eine gleichzeitige und in gleichem Maße vorhandene Neigung oder ein Anheben aller Flügel (7) bewirkt wird.

8. Diffusor nach Anspruch 6 oder 7, **dadurch gekennzeichnet,** daß die Verschiebung des Zugs (41) mit Hilfe eines Spindel- oder Zylindersystems bewerkstelligt wird, welches direkt den Zug (41) oder eines der Gestänge (31) beaufschlagt.

9. Diffusor nach einem der vorangehenden Ansprüche, **dadurch** **gekennzeichnet**, daß er selbst in eine axiale und zur unteren Fläche (5) konzentrische Abzugsleitung eingebaut sein kann, um örtliche, innere Verunreinigungen abzuziehen, die sich um den Mittelpunkt des Diffusionskonus durch einen vertikalen Unterdruck und durch die Stauwirkung der unteren Fläche (5) konzentrieren.

## Claims

1. Diffuser for diffusing a turbulent jet of air along a vertical axis (yy') constituted by a cylindrical casing (1) comprising an upper face (3) provided with an axial air flow inlet opening (11), and a lower face (5), characterized in that the upper (3) and lower (5) faces of the cylindrical casing (1) are two identical polygons, in saw-tooth form, defining tooth flanks therebetween, a first flank (9) of one tooth being substantially perpendicular to the second flank (7) of an adjacent tooth, said first flank being constituted by a wall ensuring a substantially tangential deflection of the air, and said second flank being constituted by ah air outlet orifice (7) oriented substantially radially with respect to the casing (1), the lower face (5) of the casing (1) being closed.

2. Diffuser according to Claim 1, characterized in that the casing (1) comprises, opposite the air inlet opening (11), a conical deflection element whose apex is directed upwardly, of which the diameter of the base is close to that of said opening (11), and whose height is substantially equal to that of the casing.

3. Diffuser according to one of the preceding Claims, characterized in that it comprises, in front of each air outlet orifice (7), one or more vanes (15, 19) orientable about an axis of rotation (17, 21) parallel to the plane of the air outlet orifice (7) and perpendicular to the flank (9), for an axial deflection of the air.

4. Diffuser according to any one of the preceding Claims, characterized in that the flank (9) of one saw tooth is extended, parallel to the flank (9) of the following saw tooth, by a vertical plane (23) which avoids the air escaping laterally when the vanes (15, 19) are inclined.

5. Diffuser according to one of Claims 3 and 4, characterized in that it comprises a device for simultaneously controlling the vanes (15, 19).

6. Diffuser according to Claim 5, characterized in that at least one vane (15, 19) associated with each outlet orifice (7) is provided with a vertical rod (27) connected by a rod (31), perpendicular to the axis of rotation (17), to a cable (41) passing over guide pulleys (39).

7. Diffuser according to Claim 6, characterized in that the guide pulleys (39) are located at the apices of a polygon of which the sides are parallel to rods (31) with the result that any movement of cable (41) provokes the simultaneous displacement, by the same magnitude, of all the rods (31) and consequently the simultaneous inclination or lift, by the same magnitude, of all the vanes (7).

8. Diffuser according to either one of Claims 6 and 7, characterized in that the displacement of the cable (41) is effected by means of a screw system or a jack acting directly on the cable (41) or on one of the rods (31).

9. Diffuser according to any one of the preceding Claims, characterized in that there may be incorporated therein an axial extraction conduit concentric to the lower face (5), to extract the pollution inside the premises, concentrated at the centre of the diffusion cone by the vertical depression and the effect of wake of the lower face (5).
